# EUROPÄISCHE PATENTANMELDUNG

(11) **EP 3 222 390 A1**
(43) Veröffentlichungstag der Anmeldung: **27.09.2017**
(21) Anmeldenummer: 16161839.2
(22) Anmeldetag: 23.03.2016
(51) Int. Cl.: B25D 17/02

(54) **MEISSEL**

(71) Anmelder: HILTI Aktiengesellschaft, 9494 Schaan (LI)
(72) Erfinder: Kosa, Zsolt, 9470 Buchs (CH); Shrot, Aviral, 88131 Lindau (DE); Peters, Carsten, 9468 Sax (CH); Kenéz, Attila, 6000 Kecskemét (HU)
(74) Vertreter: Hilti Aktiengesellschaft Corporate Intellectual Property

(57) **Zusammenfassung**

Der erfindungsgemäße Meißel hat eine Spitze **(2),** einen Arbeitsabschnitt (**6)** und eine Schlagfläche **(3)** und eine durch die Spitze **(2),** den Arbeitsabschnitt (**6)** und die Schlagfläche **(3)** verlaufende Längsachse **(7).** Der Arbeitsabschnitt **(6)** hat mehrere längs der Längsachse **(7)** verlaufende und in Umfangsrichtung **(15)** um die Längsachse **(7)** verteilt angeordnet Stege **(14).** Bei wenigstens einem der Stege **(14)** nimmt mit zunehmendem Abstand **(26)** zu der Längsachse **(7)** eine Abmessung **(27)** in Umfangsrichtung **(15)** um wenigstens ein Drittel zu. Die Stege werden nach Außen hin deutlich breiter bzw. werden zur Längsachse hin schlanker.

## Beschreibung

### GEBIET DER ERFINDUNG

Die vorliegende Erfindung betrifft einen Meißel zum Abbau von mineralischen Bauwerkstoffen, z.B. von Beton, insbesondere einen Spitzmeißel.

Spitzmeißel mit einer punktförmigen Spitze sind beispielsweise aus der US 6,981,496 US 9,221,164, US 9,085,074, CN 201922428 U, DE 1846211 U, DE 202013003876 U1, DE 19914522 A1, DE 828385 A und DE 463571 A bekannt. Die Meißel werden mittels eines pneumatischen oder elektropneumatischen Meißelhammers in einen Untergrund getrieben. Der Meißel muss den dabei auftretenden Schlagkräften, Zugkräften und Querkräften widerstehen. Ein Vergrößern des Querschnitts oder des Kerndurchmessers erhöht zwar die Stabilität. Allerdings wächst damit auch die Masse des Meißels, wofür ein leistungsstärkerer Meißelhammer erforderlich ist.

### OFFENBARUNG DER ERFINDUNG

Der erfindungsgemäße Meißel hat eine Spitze, einen Arbeitsabschnitt und eine Schlagfläche und eine durch die Spitze, den Arbeitsabschnitt und die Schlagfläche verlaufende Längsachse. Der Arbeitsabschnitt hat mehrere längs der Längsachse verlaufende und in Umfangsrichtung um die Längsachse verteilt angeordnet Stege. Bei wenigstens einem der Stege nimmt eine Abmessung in Umfangsrichtung um wenigstens ein Drittel, beispielsweise um wenigstens die Hälfte, um wenigstens drei Viertel, mit zunehmendem Abstand zu der Längsachse zu. Die Stege werden zur Längsachse hin deutlich schlanker ergo nach Außen hin deutlich breiter. Eine breiteste Stelle ist um wenigstens ein Drittel breiter wie die schmalste Stelle. Der Meißel ermöglicht einen Aufbau mit einem geringen Masse, insbesondere einem kleinen Kern, und erreicht dennoch die geforderte mechanische Stabilität.

Der Kern trägt in einer Ausführung weniger als ein Drittel zu der Masse des Arbeitsabschnitts bei, d.h. seine Kreisfläche ist geringer als ein Drittel der Querschnittsfläche durch den Arbeitsabschnitt. Eine Höhe der Stege der Stege ist vorzugsweise wenigstens so groß wie der halbe Kerndurchmesser, d.h. das Verhältnis des Außendurchmessers der Arbeitsabschnitts zu dem Kerndurchmesser ist größer als zwei zu eins, vorzugsweise größer fünf zu zwei. Die zwischen den Stegen verlaufenden Rillen schneiden entsprechend tief in den Meißel ein.

Eine Ausführungsform sieht vor, dass der wenigstens eine Steg eine erste, in eine Umfangsrichtung weisende, Seitenfläche und eine zweite, entgegen die Umfangsrichtung weisende, Seitenfläche aufweist. Die erste Seitenfläche und die zweiten Seitenfläche sind zueinander geneigt und laufen mit zunehmendem Abstand zu der Längsachse auseinander. Die Seitenflächen weisen vorzugsweise vorwiegend in die Umfangsrichtung, d.h. das Lot auf die Seitenflächen und die Umlaufrichtung schließen einen Winkel von weniger als 45 Grad ein. Die geneigten Seitenflächen können zusammen ein Drittel der gesamten Oberfläche des Stegs bilden, z.B. kann die erste Seitenfläche wenigstens ein Sechstel der Oberfläche des Stegs und/oder die zweite Seitenfläche wenigstens ein Sechstel der Oberfläche des Stegs bilden.

Bei dem wenigstens einen Steg kann eine Winkelabmessung in Umfangsrichtung um die Längsachse mit zunehmendem Abstand zu der Längsachse gleich bleiben oder zunehmen.

Eine Ausführungsform sieht vor, dass der Arbeitsabschnitt wenigstens drei Stege aufweist. Die Stege können in identischen Winkelabständen um die Längsachse verteilt angeordnet sein.

Eine Ausführungsform sieht vor, dass eine Neigung der Stege gegenüber der Längsachse geringer als 10 Grad ist. Die Stege können um weniger als 90 Grad um die Längsachse umlaufen.

Eine Ausführungsform sieht vor, dass die Stege wellenförmig sind. Eine über die Längsachse gemittelte Neigung ist vorzugsweise geringer als 5 Grad.

Eine Ausführungsform sieht vor, dass zwischen zwei benachbarten Stegen eine Rille angeordnet ist. Die Rille hat eine sich in Richtung zu der Längsachse kontinuierlich verringernde Abmessung in Umfangsrichtung. Die gegenüberliegenden Seitenflächen der Stege sind zueinander geneigt, vorzugsweise mit einem Winkel von mehr als 10 Grad geneigt, vorzugsweise mehr als 20 Grad. Die die Stege können durch Walzen oder Einprägen der Rillen hergestellt werden.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Meißel
- Fig. 2: einen Querschnitt in der Ebene II-II
- Fig. 3: einen Querschnitt in der Ebene III-III
- Fig. 4: einen Querschnitt in der Ebene IV-IV
- Fig. 5: einen Querschnitt in der Ebene V-V

Gleiche oder funktionsgleiche Elemente werden durch gleiche Bezugszeichen in den Figuren indiziert, soweit nicht anders angegeben. Die Querschnitte sind vierfach größer als Fig. 1 dargestellt.

### AUSFÜHRUNGSFORMEN DER ERFINDUNG

Fig. 1 zeigt in einer Seitenansicht einen beispielhaften Meißel **1** zum Abtragen von Beton, Gestein oder anderen mineralischen Baumaterialien. Der Meißel **1** hat an einem Ende eine Spitze **2** und an einem der Spitze **2** abgewandten Ende eine Schlagfläche **3.** Der Meißel **1** wird mit seiner Spitze **2** an einem Untergrund **4** angesetzt. Ein Schlagwerk einer Werkzeugmaschine schlägt in einer Schlagrichtung **5** auf die Schlagfläche **3** des Meißels **1.** Hierdurch wird die Spitze **2** in der Schlagrichtung **5** in den Untergrund **4** eingetrieben. Ein an die Spitze **2** angrenzender Arbeitsabschnitt **6** spreizt den Untergrund **4** radial auf, bis der Untergrund **4** aufgrund der Spannungen bricht.

Der Meißel **1** ist insgesamt ein im Wesentlichen stabförmiger Körper. Der Meißel **1** hat eine Längsachse **7,** welche durch die Spitze **2** und die Schlagfläche **3** verläuft. Die nachfolgenden Raumbeschreibungen axial, radial, radiale Richtung und Umfangsrichtung beziehen sich auf diese Längsachse **7.** Die radiale Richtung hat ihren Ursprung in der Längsachse **7** und weist nach Außen. Typischerweise hat der Meißel **1** seine größte Abmessung längs der Längsachse **7;** die Abmessungen senkrecht zu der Längsachse **7** sind deutlich geringer.

Der Meißel **1** hat von der Schlagfläche **3** ausgehend längs der Längsachse **7** aufeinanderfolgend die Schlagfläche **3,** einen Schaft **8,** einen Arbeitsabschnitt **6** und die Spitze **2.** Der Meißel **1** wird nachfolgend in mehrere Teile untergliedert beschrieben, welche bestimmte geometrische oder funktionelle Unterschiede aufweisen. Die Teile bilden jedoch vorzugsweise einen monolithischen Körper ohne Fügezonen, dies gilt insbesondere für den Grundkörper **9** bestehend aus dem Schaft **8** und dem Arbeitsabschnitt **6.** Der Grundkörper **9** ist aus einem Stahl gefertigt und die Teile sind nicht gefügt, also weder verschweißt, gelötet, verschraubt, etc.. Die Spitze **2** kann monolithisch mit dem Grundkörper **9** gefertigt sein.

Der beispielhafte Meißel **1** ist ein sogenannter Spitzmeißel. Der Meißel **1** hat genau eine Spitze **2,** welche auf der Längsachse **7** liegt. Die Spitze **2** hat weitgehend die Form eines Rotationskörpers; beispielsweise ist die Spitze **2** kegelförmig, kalottenförmig oder pyramidenförmig. Die zueinander orthogonalen Abmessungen der Spitze **2** in den Ebenen senkrecht zu der Längsachse **7** sind in etwa gleich groß. Vorzugsweise unterscheiden sich die zueinander orthogonalen Abmessungen um weniger als ein Drittel.

Der Schaft **8** ist ein stabförmiger Körper. Eine Längsachse des Schafts **8** fällt mit der Längsachse **7** des Meißels **1** zusammen, d.h. der Schaft **8** ist koaxial zu der Längsachse **7.** Der dargestellte Schaft **8** ist prismatisch mit einem hexagonalen Querschnitt. Der prismatische Schaft **8** kann unter anderem einen quadratischen, hexagonalen, oktogonalen, kreisförmigen oder elliptischen Querschnitt aufweisen.

Die Schlagfläche **3** ist durch eine Stirnseite des Schafts **8** des Meißels **1** gebildet. Die Schlagfläche **3** ist im Wesentlichen senkrecht zu der Längsachse **7** orientiert. Die Schlagfläche **3** kann ballig oder eben ausgebildet sein.

Ein Einsteckende **10** schließt sich unmittelbar an die Schlagfläche **3** an. Das Einsteckende **10** wird in einen Werkzeughalter der Werkzeugmaschine eingesetzt. Das Einsteckende **10** kann mit Strukturen versehen sein, welche zum Sichern des Meißels **1** in dem Werkzeughalter dienen. Beispielsweise weist das Einsteckende **10** ein oder mehrere Verriegelungsnuten **11** auf, welche längs der Längsachse **7** beidseitig geschlossen sind. Die Verriegelungsnuten **11** haben beispielsweise eine Länge von 1 cm bis 4 cm. Anstelle oder zusätzlich zu den Verriegelungsnuten **11** kann ein ringförmiger Kragen vorgesehen sein.

Der Arbeitsabschnitt **6** ist ein zusammenhängender, stabförmiger Körper. Eine Längsachse des Arbeitsabschnitts **6** fällt mit der Längsachse **7** des Meißels **1** zusammen, d.h. der Arbeitsabschnitt **6** ist koaxial zu der Längsachse **7.** Der Arbeitsabschnitt **6** hat vorzugsweise seine größte Abmessung Länge **12** längs der Längsachse **7;** die Abmessungen quer zu der Längsachse **7** sind deutlich geringer als die Länge **12,** z.B. höchstens ein Drittel.

Der Arbeitsabschnitt **6** hat einen zylindrischen Kern **13** und mehrere Stege **14.** Die Stege **14** erstrecken sich über die gesamte Länge **12** des Arbeitsabschnitts **6.** Die Stege **14** sind in Umfangsrichtung **15** um den Kern **13** verteilt angeordnet. Zwischen in Umfangsrichtung **15** benachbarten Stege **14** ist jeweils eine Rille **16.** Die Anordnung der Stege **14** ergibt über die gesamte Länge **12** ein sternförmiges Querschnittsprofil, wie beispielhaft zu dem Meißel **1** von Fig. 1 in den Fig. 2 bis Fig. 5 dargestellt ist.

Die Oberfläche des Arbeitsabschnitts **6** setzt sich aus der Oberfläche **17** der Stege **14** zusammen. Die beispielhafte dargestellte Oberfläche wird durch die vier Stege **14** und deren Oberflächen **17** gebildet. Die Stege **14** umschließen vollständig den auf der Längsachse **7** liegenden Kern **13.**

Die Oberfläche **17** des Stegs **14** hat zwei voneinander abgewandte Seitenflächen **18, 19** und eine Rückenfläche **20.** Die Seitenflächen **18, 19** und die Rückenflächen verlaufen längs der Längsachse **7;** d.h. ihre größte Abmessung haben die Seitenflächen **18, 19** und die Rückenfläche **20** entlang der Längsachse **7.** Eine erste der Seitenflächen **18** weist vorwiegend in die Umfangsrichtung **15;** eine zweite der Seitenflächen **19** weist vorwiegend gegen die Umfangsrichtung **15.** Die Rückenfläche **20** weist vorwiegend in die radiale Richtung. Ein Lot auf einen Punkt der Oberfläche **17** kann in üblicherweise in einen Vektoranteil in die radiale Richtung und einen Vektoranteil in die Umfangsrichtung **15** zerlegt werden. Vorwiegend bedeutet in diesem Zusammenhang, dass der Vektoranteil mit dem betragsmäßig größeren Beitrag vorgibt, in welche Richtung die Oberfläche **17** an dem Punkt weist. Die Oberfläche **17** kann Übergangsflächen **21** aufweisen, welche die Seitenflächen **18, 19** benachbarter Stege **14** miteinander verbinden. Die Übergangsflächen **21** bilden den Boden der Rillen **16.** Die Übergangsflächen **21** können vorwiegend in die radiale Richtung weisen.

Die Stege **14** haben einen längs der Längsachse **7** gleichbleibenden oder weitgehend gleichbleibenden Querschnitt. Der Querschnitt wird durch die Seitenflächen **18, 19** und die Rückenfläche **20** des Stegs **14** vorgegeben. Die gesamte Oberfläche des Arbeitsabschnitts **6** wird entsprechend allein durch die Stege **14** vorgegeben.

Der beispielhafte Steg **14** hat einen weitgehend trapezförmigen Querschnitt. Die Rückenfläche **20** bildet eine der Grundseiten; die Seitenflächen **19** bilden die Schenkel. Die Rückenfläche **20** kann konvex gewölbt sein. Die beispielhaften Seitenflächen **19** können eben sein. Eine imaginäre Fußfläche **22,** welche der Rückenfläche **20** gegenüberliegt, bildet die andere der Grundseiten. Die Fußflächen **22** verbinden beispielsweise die tiefsten Punkte der Rillen **16.** Die imaginären Fußflächen **22** der Stege **14** umschließen den Kern **13.**

Der Kern **13** ist vorzugsweise der größte, konvex prismatische Körper, welcher innerhalb der Oberfläche des Arbeitsabschnitts **6** angeordnet werden kann. Der Kern **13** berührt die Rillen **16** an deren der Längsachse **7** nächsten Punkten, d.h. an deren tiefsten Punkten. Bei symmetrischen Anordnungen der Stege **14** ist der Kern **13** ein Kreiszylinder, welcher alle Rillen **16** berührt. Ein Radius **23** des Kerns **13** ist gleich dem radialen Abstand der Rillen **16** zu der Längsachse **7.** Der Kerndurchmesser ist das Doppelte des Radius **23.**

Der Kern **13** hat einen geringen Anteil an der Masse des Arbeitsabschnitts **6.** Der Kerndurchmesser ist vorzugsweise geringer als die Hälfte des Außendurchmessers **24** des Arbeitsabschnitts **6,** z.B. geringer als 40% des Außendurchmessers **24.** Die Querschnittsfläche des Kerns **13** hat einen Anteil von weniger als einem Drittel an der gesamten Querschnittsfläche, z.B. weniger als ein Viertel. Die Stege **14** tragen entsprechend zu wenigstens zwei Drittel des Querschnittsfläche und der Masse des Arbeitsabschnitts **6** bei.

Der Steg **14** hat eine Taille mit der geringsten Abmessung **25** in Umfangsrichtung **15.** Die Taille ist vorzugsweise nahe dem Kern **13.** Der Steg **14** wird ausgehend von der Taille mit zunehmendem Abstand **26** zu der Längsachse **7** breiter. Die Abmessung **27** in Umfangsrichtung **15** nimmt vorzugsweise kontinuierlich zu. Die Abmessung **27** in Umfangsrichtung **15** bezeichnet hierbei die Distanz, in einem Längenmaß, zwischen den voneinander abgewandten Seitenflächen **18, 19** in dem jeweiligen radialen Abstand **26** zu der Längsachse **7.** Die breiteste Stelle (Schulter) mit der größten Abmessung **28** in Umfangsrichtung **15** grenzt an die Rückenfläche **20** an. Das Verhältnis der Schulter zu der Taille ist deutlich ausgeprägt. Die Schulter ist wenigstens um ein Drittel breiter wie die Taille, vorzugsweise um die Hälfte, z.B. um drei Viertel. Die Zunahme der Abmessung in Umfangsrichtung **15** erfolgt vorzugsweise über einen Großteil der Höhe **29** (radiale Abmessung) des Stegs **14,** wenigstens über die Hälfte der Höhe **29.** Die Abmessung **27** in Umfangsrichtung **15** kann von der Taille in Richtung zu dem Kern **13** zunehmen.

Die Seitenflächen **18, 19** sind zueinander geneigt und entfernen sich, von dem Kern **13** aus betrachtet, voneinander. Eine imaginäre Schnittlinie der geneigten Seitenflächen **18, 19** liegt auf der Seite der Fußfläche **22,** vorzugsweise innerhalb des Kerns **13.** Die beiden Seitenflächen **18, 19** der vier Stege **14** schließen einen Winkel **30** zwischen 33 Grad und 54 Grad ein. Bei einer Anzahl N von Stege **14** kann der Winkel **30** beispielsweise zwischen 75 % von 180/N Grad und 120 % von 180/N Grad gewählt sein.

Die zueinander geneigten Seitenfläche **18, 19** haben einen dominanten Anteil an der Oberfläche **17** der Stege **14.** Die beiden Seitenflächen **18, 19** bilden zusammen wenigstens die Hälfte der gesamten Oberfläche **17.** Die Seitenflächen **18, 19** sind über einen wesentlichen Anteil der Höhe **29** des Stegs **14** zueinander in der zuvor beschriebenen Weise geneigt. Beispielsweise sind Seitenflächen **18, 19** für wenigstens die Hälfte, z.B. wenigstens drei Viertel der Höhe **29** des Stegs **14** derart zueinander geneigt. Der Abstand **31** der Taille zu der breitesten Stelle kann größer als die Hälfte der Höhe **29** sein, z.B. größer als drei Viertel der Höhe **29.**

Der Steg **14** ist an der Rückenfläche **20** deutlich breiter als an der Fußfläche **22.** Die geringste Breite liegt beispielsweise zwischen 20 % bis 75 % der größten Breite. Die Höhe **29** bezeichnet die größte Abmessung in radialer Richtung der Stege **14.** Die Höhe **29** kann als die Differenz zwischen dem radialen Abstand der Rückenfläche **20** zu der Längsachse **7** und dem radialen Abstand der Rille **16** zu der Längsachse **7** bestimmt werden. Die Höhe **29** entspricht weitgehend der radialen Abmessung der Seitenflächen **18, 19.**

Die Rillen **16** werden von dem Kern **13** zu ihrer Öffnung hin breiter. Eine Abmessung **32** in Umfangsrichtung **15** der Rillen **16** nimmt mit zunehmenden radialen Abstand **26** von der Längsachse **7** zu. Einander gegenüberliegende Seitenflächen **18, 19** zweier benachbarter Stege **14** sind entsprechend zueinander geneigt und entfernen sich, von dem Kern **13** aus betrachtet, voneinander. Die Neigung der gegenüberliegenden Seitenflächen **19** ist vorzugsweise größer als 10 Grad, z.B. größer als 20 Grad, und z.B. geringer als 45 Grad. Die Neigung begünstigt effiziente Walz- und Schmiedeverfahren.

Der beispielhafte Arbeitsabschnitt **6** hat eine vierzählige Drehsymmetrie um die Längsachse **7.** Die vier Stege **14** sind identisch ausgebildet und jeweils um 90 Grad zu ihren jeweilig benachbarten Stege **14** in Umfangsrichtung **15** versetzt angeordnet. Wenngleich eine Anzahl von vier Stege **14** aus Gründen der Stabilität und der Fertigung bevorzugt sind, kann der Arbeitsabschnitt **6** wenigstens drei Stege und höchstens acht Stege aufweisen. Die Stege **14** sind vorzugsweise identisch ausgebildet, insbesondere bei einer ungeraden Anzahl. Bei einer geraden Anzahl, insbesondere bei vier, können die Stege **14** paarweise identisch ausgebildet sein. Die Stege **14** sind vorzugsweise äquidistant in der Umfangsrichtung **15** verteilt angeordnet.

Der Arbeitsabschnitt **6** kann in einem an die Spitze **2** angrenzenden Bereich **33** konisch zulaufen. Die Höhe **29** der Stege **14** nimmt in Schlagrichtung **5** kontinuierlich ab, z.B. bis auf Null angrenzend an die Spitze **2.** Die Rillen **16** werden somit immer flacher. Der Radius **23** des Kerns **13** kann über die gesamte Länge **12** des Arbeitsabschnitts **6** gleich sein. Der Kern **13** liegt nahe der Spitze **2** frei. Eine Länge des konischen Bereiches **33** kann zwischen einem Drittel und der Hälfte der Länge **12** des Arbeitsabschnitts **6** liegen. Die Höhe **29** der Stege **14** ist in dem anderen verbleibenden Bereich **34** des Arbeitsabschnitts **6** konstant.

Die Stege **14** können parallel zu der Längsachse **7** sein. Die Stege **14** können auch um einen Neigungswinkel **35** gegenüber der Längsachse **7** geneigt sein. Die Neigung **35** kann beispielsweise anhand des höchsten Punkts **36** der Rückenfläche **20,** der Seitenflächen **18, 19** oder einem Verlauf des Flächenschwerpunkts **37** in den Querschnitten längs der Längsachse **7** bestimmt werden. Die Neigung **35** des Stegs **14** gegenüber der Längsachse **7** ist vorzugsweise geringer als 10 Grad. Der Steg **14** läuft über die gesamte Länge **12** des Arbeitsabschnitts **6** um weniger als 90 Grad um die Längsachse 7 um.

Die beispielhaft dargestellten Stege **14** sind wellenförmig. Der Steg **14** hat längs der Längsachse **7** mehrfach alternierend linksläufige Abschnitte **38** und rechtsläufige Abschnitte **39.** Innerhalb eines linksläufigen Abschnitts **38** ist der Steg **14** in einem Uhrzeigersinn um die Längsachse **7** geneigt; innerhalb eines rechtsläufigen Abschnitt **39** ist der eine Steg **14** in einem Gegenuhrzeigersinn geneigt. Die Neigung **35** ist beispielsweise anhand des höchsten Punkts **36** bestimmt.

Die Neigung **35** des Stegs **14** gegenüber der Längsachse **7** kann sich kontinuierlich ändern. Die betragsmäßig maximale Neigung **35** des Stegs **14** gegenüber der Längsachse **7** ist vorzugsweise geringer als 10 Grad. Die Stege **14** haben somit linke Wendepunkte, z.B. in Ebene III-III, und rechte Wendepunkte, z.B. in der Ebene IV-IV. Die linken Wendepunkte liegen vorzugsweise auf einer zu der Längsachse **7** parallelen Gerade; die rechten Wendepunkte liegen vorzugsweise auf einer zu der Längsachse **7** parallelen Gerade. Die Auslenkung in Umfangsrichtung **15** der linksläufigen Abschnitte **38** und rechtsläufigen Abschnitte **39** kompensiert sich vorzugsweise, d.h. die Auslenkungen sind betragsmäßig gleich. Der Steg **14** verläuft im Mittel parallel zu der Längsachse **7.** Eine über die Länge **12** des Arbeitsabschnitts **6** gemittelte Neigung **35** ist vorzugsweise geringer als 5 Grad, z.B. geringer als 2 Grad, vorzugsweise gleich Null. Der Steg **14** ist in den linken Wendepunkten um weniger als ein Viertel seiner Breite gegenüber sich selbst in den rechten Wendepunkten in Umfangsrichtung **15** verschoben, z.B. um weniger als 15 %, vorzugsweise um mehr als 7 %. Ein wesentlicher Sektor der Rillen **16,** z.B. mehr als 50 % der Querschnittsfläche der Rille **16,** verläuft über die gesamte Länge **12** des Arbeitsabschnitts **6** parallel zu der Längsachse **7.**

## Patentansprüche

1. Meißel (1), der eine Spitze (2), einen Arbeitsabschnitt (6) und eine Schlagfläche (3) und eine durch die Spitze (2), den Arbeitsabschnitt (6) und die Schlagfläche (3) verlaufende Längsachse (7) aufweist, wobei der Arbeitsabschnitt (6) mehrere längs der Längsachse (7) verlaufende und in Umfangsrichtung (15) um die Längsachse (7) verteilt angeordnet Stege (14) aufweist, **dadurch kennzeichnet, dass**
bei wenigstens einem der Stege (14) eine Abmessung (27) in Umfangsrichtung (15) um die Längsachse (7) mit zunehmendem Abstand (26) zu der Längsachse (7) um wenigstens ein Drittel zunimmt.

2. Meißel (1) nach Anspruch 1, **dadurch gekennzeichnet, dass** der wenigstens eine Steg (14) eine erste, in eine Umfangsrichtung (15) weisende Seitenfläche (18) und eine zweite, entgegen die Umfangsrichtung (15) weisende Seitenfläche (19) aufweist, wobei die erste Seitenfläche (18) und die zweiten Seitenfläche (19) zueinander geneigt mit zunehmenden Abstand (26) zu der Längsachse (7) auseinanderlaufen.

3. Meißel (1) nach Anspruch 1 oder 2, **dadurch gekennzeichnet, dass** bei dem wenigstens einen Steg (14) eine Winkelabmessung (30) in Umfangsrichtung (15) um die Längsachse (7) mit zunehmenden Abstand (26) zu der Längsachse (7) gleich bleibt oder zunimmt.

4. Meißel (1) nach Anspruch 3, **dadurch gekennzeichnet, dass** die erste Seitenfläche (18) wenigstens ein Sechstel der Oberfläche des Stegs (14) bildet und/oder die zweite Seitenfläche (19) wenigstens ein Sechstel der Oberfläche des Stegs (14) bildet.

5. Meißel (1) nach einem der vorhergehenden Ansprüche, **dadurch gekennzeichnet, dass** der Arbeitsabschnitt (6) wenigstens drei Stege (14) aufweist.

6. Meißel (1) nach einem der vorhergehenden Ansprüche, **dadurch gekennzeichnet, dass** die Stege (14) in identischen Winkelabständen um die Längsachse (7) verteilt angeordnet sind.

7. Meißel (1) nach einem der vorhergehenden Ansprüche, **dadurch gekennzeichnet, dass** eine Neigung (35) der Stege (14) gegenüber der Längsachse (7) geringer als 10 Grad ist.

8. Meißel (1) nach einem der vorhergehenden Ansprüche, **dadurch gekennzeichnet, dass** die Stege (14) um weniger als 90 Grad um die Längsachse (7) umlaufen.

9. Meißel (1) nach einem der vorhergehenden Ansprüche, **dadurch gekennzeichnet, dass** die Stege (14) wellenförmig sind.

10. Meißel (1) nach Anspruch 9, **dadurch gekennzeichnet, dass** eine über die Längsachse (7) gemittelte Neigung (35) geringer als 5 Grad ist.

11. Meißel (1) nach einem der vorhergehenden Ansprüche, **dadurch gekennzeichnet, dass** zwischen zwei benachbarten Stegen (14) eine Rille (16) angeordnet ist, wobei die Rille (16) eine sich in Richtung zu der Längsachse (7) kontinuierlich verringernde Abmessung (32) in Umfangsrichtung (15) aufweist.

12. Meißel (1) nach Anspruch 2, **dadurch gekennzeichnet, dass** die Seitenflächen (19) benachbarter Stege (14) in Richtung zu der Längsachse (7) aufeinander zulaufend um wenigstens 10 Grad zueinander geneigt sind.
